# FASCICULE DE BREVET EUROPEEN

(11) **EP 0 078 193 B1**
(45) Date de publication et mention de la délivrance du brevet: **20.08.1986**
(21) Numéro de dépôt: 82401897.2
(22) Date de dépôt: 15.10.1982
(51) Int. Cl.: G09G 3/28

(54) **Circuit de commande d'un panneau à plasma de type alternatif**
Steuerschaltung für eine wechselstrom Plasmaanzeigetafel
Control circuit for an AC plasma panel

(30) Priorité: 23.10.1981 FR 8119941
(43) Date de publication de la demande: 04.05.1983
(73) Titulaire: THOMSON-CSF, 75008 Paris (FR)
(72) Inventeur: Delgrange, Louis, F-75379 Paris Cedex 08 (FR); Deschamps, Jacques, F-75379 Paris Cedex 08 (FR); Vialettes, Françoise, F-75379 Paris Cedex 08 (FR)
(74) Mandataire: Mayeux, Michèle

## Description

La présente invention concerne un circuit de commande d'un panneau à plasma de type alternatif.

Les panneaux à plasma de type alternatif sont bien connus de l'art antérieur, notamment par la demande de brevet français n° 7 804 893, publiée sous le n° 2 417 848. au nom de THOMSON-CSF et par l'article paru dans la « Revue Technique THOMSON-CSF », juin 1978, volume 10, n° 2, pages 249 à 275.

Ces panneaux comportent un grand nombre de cellules disposées sous forme matricielle. Chaque cellule est constituée par l'espace gazeux situé à l'intersection de deux électrodes appartenant à deux réseaux d'électrodes orthogonaux et se trouve soumise à des signaux de commande constitués par la différence des tensions appliquées aux deux électrodes entre lesquelles elle se trouve.

Parmi les signaux de commande, on peut citer les signaux d'inscription qui provoquent l'allumage des cellules, les signaux d'effacement qui éteignent les cellules et les signaux d'entretien qui conservent les cellules dans leur état initial, soit l'état éteint, soit l'état allumé.

On connaît, dans l'art antérieur, des circuits de commande de panneaux à plasma de type alternatif qui permettent l'élaboration des signaux de commande des panneaux. On connaît, notamment par l'article déjà cité, des circuits de commande de panneaux à plasma comportant un réseau de multiplexage qui permet de réduire le nombre 'd'amplificateurs servant à l'élaboration des signaux sélectifs, c'est-à-dire des signaux d'inscription et d'effacement, qui, au contraire des signaux d'entretien, ne doivent agir que sur des cellules sélectionnées.

Ce réseau de multiplexage peut être réalisé en associant à chaque électrode deux diodes et une résistance.

Les circuits de commande comportant un réseau de multiplexage présentent les inconvénients suivants :
ils comportent un nombre important d'amplificateurs ou de transistors, de résistances et de condensateurs, ils sont donc encombrants et leur consommation est élevée ;

il est difficile de commander simultanément plusieurs électrodes.

On connaît aussi par l'article : « Bipolar integrated circuit plasma panel drive system •, de J. W. V. Miller et al, SID INTERNATIONAL SYMPOSIUM DIGEST OF TECHNICAL PAPERS, mai 1976, 1re édition, Lewis Winner, pages 58-59, New York (USA) et par l'article publié par Texas Instruments, en novembre 1980, Bulletin SCA-204 et intitulé « A. C. Plasma Display •, des circuits intégrés en technologie « BIDFET qui permettent de commander des panneaux à plasma de type alternatif.

Ces circuits intégrés comprennent, dans un même boîtier :
un circuit logique qui reçoit des ordres en logique basse tension qui définissent le signal à exécuter, sa durée et les électrodes du panneau à adresser ;
un circuit d'interface basse tension haute tension qui est commandé par le circuit logique et qui reçoit des tensions continues égales à 0 Volt et 100 Volts. Ce circuit comporte des moyens permettant de porter chaque électrode du panneau à deux niveaux différents 0 Volt et 100 Volts selon l'ordre appliqué au circuit logique. Ces moyens comportent notamment un circuit pour faire flotter les alimentations d'un circuit intégré qui est relié à l'un des réseaux d'électrodes, constitué d'un circuit de sortie à transistors dit totem-pole, dont les transistors de sortie sont protégés au moyen d'un réseau de deux diodes relié au générateur d'alimentation positive et à la tension de référence.

Ces circuits intégrés présentent l'avantage par rapport aux circuits de commande réalisés en composants discrets :
d'être peu encombrants ;
d'être faciles à adresser, car l'utilisateur donne ses ordres en logique basse tension et applique une tension continue de 100 Volts aux circuits intégrés, au lieu d'être obligé de manipuler des crénaux haute tension ;
de permettre l'adressage simultané d'autant d'électrodes qu'on le veut.

Par contre, ces circuits intégrés présentent des inconvénients importants :
la technologie utilisée sur les circuits intégrés commercialisés jusqu'à présent limite l'amplitude des signaux de sortie à 100 Volts, alors que les signaux d'entretien sont des tensions en créneaux qui varient ordinairement entre -100 Volts et + 100 Volts. Il faut alors faire flotter les alimentations des circuits intégrés reliés à l'un des réseaux d'électrodes sur des créneaux de 100 Volts d'amplitude ;
les signaux de commande délivrés par ces circuits sont des créneaux de tensions. Il n'est plus possible d'obtenir des signaux d'effacement et d'inscription comportant une partie en pente comme cela est représenté notamment à la figure 3a et à la figure 4 de la demande de brevet précédemment citée. Or il est très intéressant d'utiliser des signaux d'effacement et d'inscription en pente, car cela permet de réaliser l'effacement et l'inscription sans avoir à effectuer des réglages délicats à cause de la dispersion des caractéristiques des cellules ;
enfin, les amplificateurs de sortie de ces circuits intégrés ont une résistance de sortie Rₒₙ beaucoup plus élevée (de l'ordre de 100 fois) que celle des amplificateurs en composants discrets. Cela provoque une nette diminution de la luminance des panneaux à plasma et peut même pour les grands panneaux provoquer une perte de l'information inscrite.

La présente invention concerne un circuit de commande de panneaux à plasma de type alternatif qui ne présente pas les inconvénients que l'on rencontre sur les circuits de commande connus.

La présente invention concerne un circuit de commande d'un panneau à plasma de type alternatif, comportant des circuits intégrés assurant l'élaboration des signaux d'inscription et d'effacement du panneau et qui comportent des réseaux de diodes, des signaux d'entretien étant élaborés par des amplificateurs de sortie, tous ces signaux étant apliqués entre deux électrodes appartenant à deux réseaux d'électrodes orthogonaux, caractérisé en ce que les amplificateurs de sortie sont réalisés par au moins un amplificateur non intégré et en ce que le réseau de diodes de chaque circuit intégré est relié aux sorties des amplificateurs respectifs non intégrés et aux électrodes d'un réseau ; lors de l'élaboration des signaux d'inscription et d'effacement, ces réseaux de diodes assurant la non-intervention des amplificateurs non intégrés et lors de l'élaboration des signaux d'entretien, ces réseaux de diodes assurant la circulation des courants d'entretien entre les amplificateurs et les électrodes sans que les autres éléments des circuits intégrés soient utilisés.

Le circuit de commande, selon la présente invention, permet de cumuler les avantages des circuits intégrés et des amplificateurs en éléments discrets, en ce qui concerne :
le faible encombrement ;
la facilité d'adressage en logique basse tension, et l'adressage simultané de plusieurs électrodes.

Le circuit de commande, selon la présente invention, présente, en outre, des avantages particuliers qui sont énumérés ci-dessous :
la consommation du circuit selon l'invention est plus faible que celle d'un circuit de commande n'utilisant que des circuits intégrés, car dans le circuit selon l'invention, seuls les amplificateurs non intégrés sont actifs lors de l'élaboration des signaux d'entretien ;
on utilise, selon l'invention, des circuits intégrés dont l'amplitude des signaux de sortie est de 200 Volts. Il n'est donc plus nécessaire de faire « flotter les alimentations comme c'est le cas avec les circuits intégrés commercialisés dont l'amplitude des signaux de sortie ne dépasse pas 100 Volts ;
on élabore avec le circuit selon l'invention des signaux d'effacement et d'inscription qui comportent une partie en pente ;
il n'y a pas de perte de luminance, ni de perte d'information dans les panneaux à plasma utilisant le circuit de commande selon l'invention, bien que la résistance de sortie des amplificateurs des circuits intégrés utilisés soit élevée. En effet, seuls les amplificateurs non intégrés sont utilisés pour l'élaboration des signaux d'entretien ; ces amplificateurs sont généralement réalisés en technologie bipolaire et présentent une faible résistance de sortie Rₒₙ. A chaque alternance du signal d'entretien, il passe dans chaque cellule allumée un courant de décharge qui inverse la tension de mémoire de la cellule. Il faut que le circuit qui permet l'élaboration des signaux d'entretien puisse fournir ou accepter ce courant de décharge, qui est de quelques dizaines de micro-Ampères par cellule allumée, pendant 0,1 à 0,2 µs, sans que le signal d'entretien soit déformé. Il est donc nécessaire que le circuit qui permet l'élaboration des signaux d'entretien ait une faible résistance de sortie, c'est ce qui se passe dans le circuit de commande selon l'invention. Lors de l'élaboration des signaux d'inscription ou d'effacement, il n'y a pas ou presque de courant de décharge. Ces signaux peuvent donc être sans inconvénients élaborés par des circuits intégrés à résistance de sortie élevée.

D'autres objets, caractéristiques et résultats de l'invention ressortiront de la description suivante donnée à titre d'exemple non limitatif et illustrée par les figures annexées qui représentent :
la figure 1, un schéma montrant l'organisation du circuit de commande selon l'invention ;
les figures 2 et 3, des schémas montrant la structure des circuits intégrés utilisés dans le circuit de commande selon l'invention ;
les figures 4a et b, les tensions permettant l'élaboration des signaux d'entretien, la figure 4c, la tension d'entretien, et les figures 4d et e, le courant de décharge dans les cellules et les impulsions de lumière émises par les cellules ;
les figures 5 et 6 a à h, la représentation schématique de quelques cellules d'un panneau à plasma, des tensions élaborées par le circuit de commande selon l'invention et les signaux de commande reçus par les cellules.

Sur les différentes figures, les mêmes repères désignent les mêmes éléments, mais, pour des raisons de clarté, les cotes et proportions des divers éléments ne sont pas respectées.

La figure 1 est un schéma montrant l'organisation du circuit de commande selon l'invention.

Sur cette figure, on a représenté un panneau à plasma qui porte la référence 1. Ce panneau à plasma comporte deux réseaux d'électrodes orthogonaux, dont les électrodes portent les références x, à Xₙ et y, à yₙ.

Le circuit de commande selon l'invention est constitué de circuits intégrés et d'amplificateurs.

Les électrodes x, à _{Xn} sont commandées par des circuits intégrés qui portent la référence X. Ces circuits intégrés sont associés à un seul amplificateur qui porte la référence 2.

Les circuits intégrés X sont alimentés par des tensions continues de valeurs 0 Volt, 12 Volts et 100 Volts et par un signal en pente basse tension qui croît généralement de 0 à 12 Volts.

D'autre part, ces circuits intégrés X reçoivent des ordres en logique basse tension qui définissent le signal à exécuter, sa durée et les électrodes du panneau à adresser.

En ce qui concerne les électrodes y, à yₙ, elles sont commandées par des circuits intégrés qui portent la référence Y.

Deux amplificateurs 3 et 4 sont associés à ces circuits intégrés.

Les circuits intégrés Y sont alimentés par des _ tensions continues de valeurs 0 Volt, 12 Volts, + 100 Volts et -100 Volts.

Ils reçoivent comme les circuits intégrés X des ordres en logique basse tension.

Chaque circuit intégré X et Y permet généralement de commander 32 électrodes du panneau.

Un panneau à plasma comportant 256 électrodes en x et 256 électrodes en y, aura son circuit de commande constitué de 8 circuits intégrés X et d'un seul amplificateur pour la commande du réseau d'électrodes en x, et de 8 circuits intégrés Y et de deux amplificateurs pour la commande du réseau d'électrodes en y.

Les figures 2 et 3 sont des schémas montrant la structure des circuits intégrés X et Y utilisés dans le circuit de commande selon l'invention.

Chaque circuit intégrés X et Y comporte trois parties : un circuit logique 5, un circuit d'interface basse tension/haute tension 6 et un réseau de diodes 8. On va étudier chacune de ces parties.

On trouve d'abord un circuit logique 5 qui reçoit des ordres en logique basse tension définissant le signal à exécuter, sa durée et les électrodes du panneau à adresser. Ce circuit logique 5 est alimenté par une tension continue de 12 Volts.

On trouve ensuite un circuit d'interface basse tension/haute tension 6 qui est commandé par le circuit logique 5.

Ce circuit d'interface comporte des moyens symbolisés par des interrupteurs, 1₂ sur la figure 2 et 1₄ sur la figure 3. Ces moyens permettent de porter chaque électrode du panneau à deux niveaux différents, pour les circuits intégrés X de la figure 2 qui sont associés à un seul amplificateur 2, et à quatre niveaux différents, pour les circuits intégrés Y de la figure 3 qui sont associés à deux amplificateurs 3 et 4.

Selon l'ordre appliqué au circuit logique 5 de la figure 2, cet ordre étant transmis par une électrode de commande C, chaque interrupteur 1₂ applique à l'électrode en x du panneau à laquelle il est relié soit une tension de 0 Volt, soit un signal en pente haute tension.

Il faut préciser que ce circuit d'interface est alimenté par des tensions continues de 0 Volt, de + 100 Volts et par un signal en pente basse tension qui varie linéairement généralement entre 0 et + 12 Volts. Ce signal en pente basse tension est amplifié par un amplificateur 7 qui fait partie du circuit d'interface 6, c'est ce qui permet aux interrupteurs 1₂ d'appliquer aux électrodes du panneau soit du 0 Volt, soit un signal en pente haute tension qui varie linéairement, généralement, de 0 à 100 Volts.

Il est intéressant d'alimenter chaque circuit intégré X par un signal en pente basse tension car cela permet d'adapter, aisément, de l'extérieur, la pente du signal aux caractéristiques des différents panneaux à plasma.

De même, selon l'ordre appliqué au circuit logique 5 de la figure 3, cet ordre étant transmis par une électrode de commande C, chaque interrupteur 1₄ applique à l'électrode en y du panneau à laquelle il est relié soit une tension de 0 Volt. soit une tension de sensiblement + 100 Volts, soit une tension de sensiblement―100 Volts. Il existe enfin une quatrième position de chaque interrupteur 1₄, dans laquelle chaque interrupteur 1₄ n'impose aucune tension à l'électrode en y du panneau à laquelle il est relié et présente une haute impédance au réseau de diodes 8 qui le suit. Pendant l'élaboration des signaux d'entretien, les interrupteurs 1₄ sont placés dans cette dernière position qui les isole du réseau de diodes 8 qui les suit sur le circuit intégré Y.

Le circuit d'interface 6 de la figure 3 reçoit des tensions d'alimentation de 0 Volt, de sensiblement + 100 Volts et de sensiblement ―100 Volts.

A la suite du circuit d'interface basse tension/haute tension 6, on trouve sur les circuits intégrés X et Y des figures 2 et 3, un réseau de diodes 8 qui assure la liaison entre, d'une part, les sorties du circuit d'interface basse tension/haute tension 6 et, d'autre part, les sorties des amplificateurs 2, 3 et 4 et les électrodes du panneau.

Sur la figure 2, on constate que chaque sortie du circuit d'interface 6 est reliée à deux diodes D, et D₂ montées tête-bêche.

La diode D, a sa cathode reliée à une sortie du circuit d'interface et son anode reliée à la masse. La diode D₂ a son anode reliée à une sortie du circuit d'interface et sa cathode reliée à la sortie de l'amplificateur 2.

Sur la figure 3 également, on constate que chaque sortie du circuit d'interface 6 est également reliée à deux diodes D₃ et D₄ montées tête-bêche.

La diode D₃ a sa cathode reliée à une sortie du circuit d'interface et son anode reliée à la sortie de l'amplificateur 3. La diode D₄ a son anode reliée à une sortie du circuit d'interface et sa cathode reliée à la sortie de l'amplificateur 4.

Après avoir décrit la structure du circuit de commande selon l'invention, on va maintenant expliquer son fonctionnement.

On va notamment expliquer ce fonctionnement à l'aide des figures 4a à e.

Les figures 4a à e concernent l'élaboration des signaux d'entretien.

On sait notamment réaliser les signaux d'entretien en maintenant les électrodes de la face avant du panneau à 0 Volt et en appliquant une tension en créneaux de + 100 Volts et- 100 Volts environ aux électrodes de la face arrière du panneau.

Sur la figure 4a, on a représenté la tension de 0 Volt appliquée aux électrodes de la face avant et que l'on a appelée Vₓ. Sur la figure 4b, on a représenté la tension en créneaux appliquée aux électrodes de la face arrière et que l'on a appelée Vy.

La figure 4c, représente la tension en créneaux Vx- Vy appliquée à chaque céllule du panneau.

En trait discontinu, on a représenté sur la figure 4c la tension de mémoire Vₘ aux bornes de chaque cellule.

Les signaux d'entretien ne modifient pas l'état des cellules. Lorsqu'une cellule est éteinte. sa tension de mémoire reste nulle lorsqu'elle reçoit le signal d'entretien. Lorsqu'une cellule est allumée, il y a inversion de la tension de mémoire V_{M} à chaque alternance du signal d'entretien.

La figure 4d représente le courant de décharge i créé par les signaux d'entretien dans les cellules allumées.

Ce courant de décharge se présente sous la forme d'impulsions qui changent de signe à chaque alternance du signal d'entretien.

La figure 4e représente les impulsions de lumière émises par une cellule se trouvant à l'état allumée et qui reçoit le signal d'entretien.

Le circuit de commande qui élabore le signal d'entretien doit fournir ou accepter, selon son sens, le courant de décharge qui est de quelques dizaines de micro-Ampères par cellule allumée et cela pendant 0,1 à 0,2 microsecondes.

Chaque circuit intégré X de la figure 2 doit maintenir les électrodes en x auxquelles ils est relié à 0 Volt.

Pour accepter le courant de décharge I⁺ qui va des électrodes x vers les circuits intégrés X, chaque électrode en x est reliée à l'amplificateur 2 par l'intermédiaire de la diode D₂. L'amplificateur maintient la tension de 0 Volt sur sa sortie pendant l'alternance du signal d'entretien où le circuit de commande doit accepter le courant de décharge I⁺. La diode D₂ est polarisée en direct et laisse passer le courant I⁺. Pendant toute la durée du signal d'entretien, le circuit d'interface basse tension/haute tension 6 fournit une tension de 0 Volt. La diode D₁ se trouve polarisée en inverse et le courant I⁺ ne peut donc la traverser.

Pour fournir le courant de décharge I- qui va des circuits intégrés X vers les électrodes en x, chaque électrode est reliée à la cathode de la diode D₁ dont l'anode est reliée à la masse. Pendant l'alternance du signal d'entretien où le circuit de commande doit fournir le courant de décharge I⁻, l'amplificateur 2 a sa sortie égale ou supérieure à 0 Volt. Le courant de décharge 1- circule de la masse vers les électrodes à travers les diodes D₁ et sans traverser les diodes D₂.

Pour imposer la tension de 0 Volt sur les électrodes en x du panneau et fournir ou accepter les courants de décharge, on est conduit à utiliser un amplificateur. En effet, si on disposait deux diodes tête-bêche connectées à la masse à chaque sortie du circuit d'interface, on court-circui- terait tous les signaux de sortie du circuit d'interface.

Pour l'élaboration des signaux d'entretien, chaque circuit intégré Y de la figure 3 doit appliquer aux électrodes en y auxquelles il est relié des tensions en créneaux de + 100 Volts et -100 Volts environ.

Pour accepter le courant de décharge I⁺ qui va des électrodes en y vers les circuits intégrés Y pendant l'une des alternances du signal d'entretien, chaque électrode en y est reliée à l'amplificateur 4, par l'intermédiaire de la diode D₄. La sortie de l'amplificateur 4 est, alors égale à sensiblement -100 Volts et l'amplificateur 4 porte les électrodes à -100 Volts.

. Pendant cette alternance du signal d'entretien, la sortie de l'amplificateur 3 est également de sensiblement -100 Volts, ainsi la diode D₃ est en inverse et le courant I⁺ ne peut la traverser. Pendant toute la durée du signal d'entretien, le circuit d'interface basse tension/haute tension 6 n'impose aucune tension aux électrodes en y. Les interrupteurs 1₄ sont dans leur quatrième position.

Le courant de décharge 1- qui va des circuits intégrés Y vers les électrodes en y est fourni, pendant l'une des alternances du signal d'entretien, par l'amplificateur 3 par l'intermédiaire de la diode D₃. La sortie de l'amplificateur 3 est alors de sensiblement + 100 Volts et l'amplificateur 3 porte les électrodes du panneau à + 100 Volts.

Pendant cette alternance du signal d'entretien, la sortie de l'amplificateur 4 est aussi de sensiblement + 100 Volts, la diode D₄ se trouve polarisée en inverse et le courant 1- ne peut la traverser.

Après avoir expliqué comment le circuit de commande selon l'invention permet l'élaboration des signaux d'entretien, on va maintenant expliquer comment il permet l'élaboration des signaux sélectifs à l'aide des figures 5 et 6a à h.

La figure 5 représente de façon schématique quatre cellules C₁₁, C₁₂, C₂₁et C₂₂ d'un panneau à plasma. Ces cellules sont situées aux intersections de deux électrodes horizontales X₁ et X₂, et de deux électrodes verticales y₁ et y_{z}.

Les figures 6a à d représentent les tensions Vₓ₁, V_{X2}, Vy1 et Vy₂ à appliquer aux électrodes X₁, x₂, Y₁ et y₂ de façon à entretenir les cellules C₁₁, C₁₂, et C₂₁ dans leur état initial, et à inscrire la cellule C_{22·}

On remarque sur la figure 6a que la tension Vₓₗ est une tension nulle, on remarque sur la figure 6b que la tension Vₓ₂ comporte une rampe de tension qui croît de 0 à + 100 Volts se stabilise à 100 Volts puis revient à 0.

Les tensions V_{y1} et Vy₂ sont constituées par une suite de deux ou trois créneaux à + ou -100 Volts.

Les figures 6e à h représentent les tensions obtenues aux bornes des cellules C₁₁, C₁₂, C₂₁ et C_{22·} On a représenté en trait discontinu la tension de mémoire de ces cellules.

Pour élaborer les tensions Vₓ₁ et Vₓ₂, on utilise le circuit intégré X de la figure 2. Les deux positions des interrupteurs 1₂ permettent d'obtenir une tension de 0 Volt et une rampe de tension croissant de 0 à 100 Volts, puis se stabilisant à 100 Volts si on le désire. La tension en sortie de l'amplificateur 2 est alors fixée à + 100 Volts. Lors de l'élaboration des signaux sélectifs, la diode D₂ est constamment en inverse et l'amplificateur 2 n'intervient pas.

Pour élaborer les tensions Vy₁ et Vy₂, on utilise le circuit intégré Y de la figure 3. Les interrupteurs 1₃ permettent d'obtenir des tensions de ―100 Volts, + 100 Volts et 0 Volt. La tension en sortie de l'amplificateur 3 est alors fixée à -100 Volts et la tension en sortie de l'amplificateur 4 est alors fixée à + 100 Volts. Ainsi, lors de l'élabo- . ration des signaux sélectifs, les diodes D₃ et D₄ sont constamment en inverse et les amplificateurs 3 et 4 n'interviennent pas.

On constate donc que lors de l'élaboration des signaux d'inscription et d'effacement les réseaux de diodes 8 des circuits intégrés X, Y assurent la non-intervention des amplificateurs 2, 3 et 4 et lors de l'élaboration des signaux d'entretien, ces réseaux de diodes assurent la circulation des courants d'entretien I⁺, 1- entre les amplificateurs et les électrodes, sans que les autres éléments des circuits intégrés soient utilisés. Lors de l'élaboration des signaux d'entretien, seuls les amplificateurs non-intégrés sont utilisés. Or l'on sait que ces amplificateurs sont généralement réalisés en technologie bipolaire et présentent une faible résistance de sortie au contraire des circuits intégrés qui présentent une résistance de sortie élevée.

Il n'y aura donc pas déformation des signaux d'entretien.

Dans la description précédente on a donné les valeurs, égales à sensiblement + 100 Volts, -100 volts et 0 Volt, des tensions qui sont couramment utilisées. Il est bien entendu que l'invention s'applique également aux cas où les tensions utilisées ont des valeurs différentes et où l'on prend pour les deux hautes tensions continues utilisées qui sont généralement égales à -100 Volts et + 100 Volts des valeurs V₁ et V₂ quelconques, avec V₂ > V₁ et où l'on prend pour la haute tension continue intermédiaire entre les deux hautes tensions continues utilisées pour la commande du panneau une valeur Vₒ, avec V₂ > Vₒ > V₁. alors que cette tension intermédiaire est généralement égale à 0 Volt. On peut remarquer qu'il est pratique d'avoir une tension intermédiaire Vₒ égale à 0 Volt.

## Revendications

1. Circuit de commande d'un panneau à plasma de type alternatif, comportant des circuits intégrés (X, Y) assurant l'élaboration des signaux d'inscription et d'effacement du panneau et qui comportent des réseaux de diodes (8), des signaux d'entretien étant élaborés par des amplificateurs de sortie (2, 3, 4), tous ces signaux étant appliqués entre deux électrodes appartenant à deux réseaux d'électrodes orthogonaux, caractérisé en ce que les amplificateurs de sortie (2, 3, 4) sont réalisés par au moins un amplificateur non intégré (2, 3, 4) et en ce que le réseau de diodes (8) de chaque circuit intégré (X, Y) est relié aux sorties des amplificateurs respectifs non intégrés (2, 3, 4) et aux électrodes d'un réseau : lors de l'élaboration des signaux d'inscription et d'effacement, ces réseaux de diodes (8) assurant la non-intervention des amplificateurs non intégrés (2, 3, 4), et lors de l'élaboration des signaux d'entretien, ces réseaux de diodes assurant la circulation des courants d'entretien (I⁺, I-) entre les amplificateurs (2, 3, 4) et les électrodes sans que les autres éléments des circuits intégrés (X, Y) soient utilisés.

2. Circuit selon la revendication 1, caractérisé en ce que l'un des réseaux d'électrodes est commandé par des circuits intégrés (X) et par un seul amplificateur non intégré (2), et en ce que l'autre réseau d'électrodes est commandé par des circuits intégrés (Y) et par deux amplificateurs non intégrés (3, 4).

3. Circuit selon l'une des revendications 1 ou 2, caractérisé en ce que chaque circuit intégré comporte :
un circuit logique (5) recevant des ordres en logique basse tension définissant le signal à exécuter, sa durée et les électrodes du panneau à adresser ;
un circuit d'interface basse-tension/haute tension (6) qui est commandé par le circuit logique et qui comporte des moyens (1₂, 1₄) permettant de porter chaque électrode du panneau à des niveaux différents ;
un réseau de diodes (8) assurant la liaison entre les sorties du circuit d'interface basse tension/haute tension d'une part, et, les sorties des amplificateurs et les électrodes du panneau, d'autre part.

4. Circuit selon les revendications 2 et 3, caractérisé, en ce qui concerne les circuits intégrés (X) commandant l'un des réseaux d'électrodes et n'utilisant qu'un seul amplificateur non intégré (2), par le fait que :
le circuit d'interface (6) de ces circuits intégrés (X) est alimenté par un signal en pente basse tension, une haute tension continue (V₂) et une tension continue (Vₒ) intermédiaire entre les valeurs des deux hautes tensions continues (Vᵢ et V₂) utilisées pour la commande du panneau, et en ce que les moyens (1₂) permettent d'appliquer aux électrodes reliées à ces circuits intégrés (X) soit la tension continue intermédiaire (Vₒ), soit un signal en pente haute tension, selon l'ordre appliqué au circuit logique.

5. Circuit selon les revendications 2 et 3 ou selon la revendication 4, caractérisé, en ce qui concerne les circuits intégrés (Y) commandant l'un des réseaux d'électrodes et utilisant deux amplificateurs non intégrés (3, 4), par le fait que : le circuit d'interface (6) de ces circuits intégrés (Y) est alimenté par deux hautes tensions continues (V₁, V₂) et par une tension continue (Vₒ) intermédiaire entre les valeurs des deux hautes tensions continues (V₁ et V₂) utilisées pour la commande du panneau, et en ce que les moyens (1₄) permettent d'appliquer aux électrodes reliées à ces circuits intégrés (Y) soit la tension continue intermédiaire (Vₒ), soit l'une ou l'autre des deux hautes tensions continues (V₁ et V₂), ces moyens (1₄) permettant également d'isoler le circuit d'interface (6) du réseau de diodes (8) qui le suit sur le circuit intégré (Y).

6. Circuit selon l'une des revendications 2 à 5. caractérisé, en ce qui concerne les circuits intégrés (X) commandant l'un des réseaux d'électrodes et n'utilisant qu'un seul amplificateur non intégré (2), par le fait que :
cet amplificateur (2) a sa sortie fixée à la valeur de la tension continue intermédiaire (Vₒ), lors de l'élaboration des signaux d'entretien, alors que les moyens (1₂) du circuit d'interface basse tension/haute tension (6) fournissent également la tension continue intermédiaire (Vₒ) ;
cet amplificateur (2) a sa sortie fixée à la valeur la plus élevée (V₂) des deux hautes tensions continues utilisées, lors de l'élaboration des signaux sélectifs.

7. Circuit selon l'une des revendications 2 à 6, caractérisé, en ce qui concerne les circuits intégrés (Y) commandant l'un des réseaux d'électrodes et utilisant deux amplificateurs non intégrés (3, 4), par le fait que :
les amplificateurs (3, 4) ont leur sortie fixée à la valeur d'une des deux hautes tensions continues (V₁, V₂) utilisées, pendant chaque alternance, du signal d'entretien, alors que les moyens (1₂) du circuit d'interface basse tension/haute tension (6) ne fournissent aucune tension et sont isolés du réseau de diodes (8) ;
l'un des amplificateurs (4) a sa sortie fixée à la valeur la plus élevée (V₂) des deux hautes tensions continues utilisées lors de l'élaboration des signaux sélectifs, alors que l'autre amplificateur (3) a sa sortie fixée à l'autre valeur des deux hautes tensions continues utilisées (Vᵢ).

8. Circuit selon l'une des revendications 2 à 7, caractérisé, en ce qui concerne les circuits intégrés (X) commandant l'un des réseaux d'électrodes et n'utilisant qu'un seul amplificateur (2), non intégré par le fait que :
le réseau de diodes (8) comporte deux diodes tête-bêche reliées, d'une part, à chaque sortie du circuit d'interface, et, d'autre part, l'une à la masse par son anode (D₁) et l'autre à la sortie de l'amplificateur (2) par sa cathode (D₂).

9. Circuit selon l'une des revendications 2 à 8, caractérisé, en ce qui concerne les circuits intégrés (Y) commandant l'un des réseaux d'électrodes et utilisant deux amplificateurs non intégrés (3, 4), par le fait que :
le réseau de diodes (8) comporte deux diodes tête-bêche (D₃, D₄) reliées d'une part, à chaque sortie du circuit d'interface et d'autre part, à la sortie de l'un des amplificateurs.

10. Circuit selon l'une des revendications 4 à 9, caractérisé, en ce que les deux hautes tensions continues sont sensiblement égales à + 100 Volts (V₂) et -100 Volts (Vᵢ) et en ce que la tension continue intermédiaire (V₀) est sensiblement égale à 0 Volt.

## Claims

1. Control circuit of a plasma panel.of the ac type, comprising integrated circuits (X, Y) ensuring the generation of the writing and erasing signals of the panel and comprising diode networks (8), holding signals being generated by output amplifiers (2, 3, 4), all of these signals being applied between two electrodes belonging to two orthogonal electrode patterns, characterized in that the output amplifiers (2, 3, 4) and in that the diode network (8) of each integrated circuit (X, Y) is connected to the outputs of the respective non-integrated amplifiers (2, 3, 4) and to the electrodes of a pattern during the generation of the writing and erasing signals, these diode networks (8) ensuring the non-intervention of the non-integrated amplifiers (2, 3, 4), and during the generation of the holding signals, these diode networks ensure the circulation of the holding current (I⁺, I-) between the amp- . lifiers (2, 3, 4) and the electrodes without using the other elements of the integrated circuits (X, Y).

2. Circuit according to claim 1, characterized in that one of the electrode patterns is controlled by integrated circuits (X) and by a single non-integrated amplifier (2), and in that the other electrode pattern is controlled by integrated circuits (Y) and by two non-integrated amplifiers (3, 4).

3. Circuit according to any of claims 1 and 2, characterized in that each integrated circuit comprises :
a logic circuit (5) receiving logic low voltage orders defining the signal to be executed, its duration and the panel electrodes to be addressed ;
a low voltage/high voltage interface circuit (6) controlled by the logic circuit and comprising means (1₂, 1₄) permitting to connect each electrode of the panel to different levels ;
a diode network (8) ensuring the connection between the outputs of the low voltage/high voltage interface circuit on the one hand and the outputs of the amplifiers and the panel electrodes, on the other hand.

4. Circuit according to claims 2 and 3, characterized in that, as far as the integrated circuits (X) controlling one of the electrode patterns and using only a single non-integrated amplifier (2) are concerned :
the interface circuit (6) of these integrated circuits (X) is supplied by a low voltage ramp signal, a direct high voltage (V₂) and a direct voltage (Vₒ) intermediate between the values of the two high direct voltages (V₁ and V₂) used for the control of the panel and in that the means (1₂) permit to apply to the electrodes connected to these integrated circuits (X) either the intermediate direct voltage (Vₒ) or a high voltage ramp signal, depending on the order applied to the logic circuit.

5. Circuit according to claims 2 and 3 or according to claim 4, characterized in that, as far as the integrated circuits (Y) controlling one of the electrode patterns and using two non-integrated amplifiers (3, 4) are concerned :
the interface circuit (6) of these integrated circuits (Y) is supplied by two direct high voltages (V₁, V₂) and by a direct voltage (Vₒ) intermediate between the values of the two direct high voltages (V₁ and V₂), used for the control of the panel and in that the means (1₄) permit to apply to the electrodes connected to these integrated circuits (Y) either the intermediate direct voltage (Vₒ) or one or the other of the two direct high voltages (V₁ and V₂), these means (1₄) further permitting to insulate the interface circuit (6) from the diode network (8) following it on the integrated circuit (Y).

6. Circuit according to any of claims 2 to 5, characterized in that, as far as the integrated circuits (X) controlling one of the electrode patterns and using only one non-integrated amplifier (2) are concerned :
this amplifier (2) has its output fixed to the value of the intermediate direct voltage (Vₒ) during the generation of the holding signals, the means (I₂ of the low voltage/high voltage interface circuit (6) further supplying the intermediate direct voltage (Vₒ) ;
this amplifier (2) has its output fixed to the highest value (V₂) of the two direct high voltages used during the generation of the selective signals.

7. Circuit according to any of claims 2 to 6, characterized in that, as far the integrated circuits (Y) controlling one of the electrode patterns and using two non-integrated amplifiers (3, 4) are concerned :
the amplifiers (3, 4) have their outputs fixed to the value of one of the two direct high voltages (V_{I}, V₂) used during each half-wave of the holding signal, the means (1₂) of the low voltage/high voltage interface circuit (6) mean-while supplying no voltage at all and being insulated from the diode network (8) ;
one of the amplifiers (4) has its output fixed to the highest value (V₂) of the two direct high voltages used during the generation of the selective signals, the other amplifier (3) having its output fixed to the other value of the two direct high voltages used (V,).

8. Circuit according to any of claims 2 to 7, characterized in that, as far as the integrated circuits (X) controlling one of the electrode patterns and using only one non-integrated amplifier (2) are concerned :
the diode network (8) comprises two oppositely connected diodes connected, on the one hand, to each output of the interface circuit and, on the other hand, one (D₁) with its anode to ground and the other (D₂) with its cathode to the output of the amplifier (2).

9. Circuit according to any of claims 2 to 8, characterized in that, as far as the integrated circuits (Y) controlling one of the electrode patterns and using two non-integrated amplifiers (3, 4) are concerned :
the diode network (8) comprises two oppositely connected diodes (D₃, D₄) connected, on the one hand, to each output of the interface circuit and, on the other hand, to the output of one of the amplifiers.

10. Circuit according to any of claims 4 to 9, characterized in that the two direct high voltages are substantially equal to + 100 volts (V₂) and -100 volts (V,) and in that the intermediate direct voltage (Vₒ) is substantially equal to 0 volt.

## Patentansprüche

1. Steuerschaltung für eine Plasma-Anzeigetafel vom Wechselstromtyp, . mit integrierten Schaltungen (X, Y), welche die Einschreib- und Löschsignale für die Anzeigetafel erzeugen und Diodennetzwerke (8) enthalten, wobei Haltesignale durch Ausgangsverstärker (2, 3, 4) erzeugt werden und alle diese Signale zwischen zwei Elektroden angelegt werden, welche zu zwei aufeinander senkrechten Elektrodensystemen gehören, dadurch gekennzeichnet, daß die Ausgangsverstärker (2, 3, 4) durch wenigstens einen nicht integrierten Verstärker (2, 3, 4) gebildet sind und daß das Diodennetzwerk (8) jeder integrierten Schaltung (X, Y) an die Ausgänge der jeweiligen nichtintegrierten Verstärker (2, 3, 4) und an die Elektroden eines Systems angeschlossen sind, während die Einschreib- und Löschsignale erzeugt werden, wobei diese Diodennetzwerke (8) gewährleisten, daß von den nichtintegrierten Verstärkern (2, 3, 4) kein Gebrauch gemacht werden muß, während diese Diodennetzwerke bei der Erzeugung der Haltesignale den Stromfluß der Halteströme (I⁺, 1-) zwischen den Verstärkern (2. 3, 4) und den Elektroden gewährleisten, ohne daß die anderen Elemente der integrierten Schaltungen (X, Y) verwendet werden.

2. Schaltung nach Anspruch 1, dadurch gekennzeichnet, daß eines der Elektrodensysteme durch integrierte Schaltungen (X) und durch einen einzigen nichtintegrierten Verstärker (2) gesteuert wird und daß das andere Elektrodensystem durch integrierte Schaltungen (Y) und durch zwei nichtintegrierte Verstärker (3, 4) gesteuert wird.

3. Schaltung nach Anspruch 1 oder 2, dadurch gekennzeichnet, daß jede integrierte Schaltung enthält :
eine Logikschaltung (5), welche Logikbefehle von niedriger Spannung empfängt, die das auszuführende Signal, seine Dauer und die zu adressierenden Elektroden der Anzeigetafel definieren ;
eine Niederspannungs/Hochspannungs-Schnittstellenschaltung (6), die durch die Logikschaltung gesteuert wird und Mittel (1₂, 1₄) enthält, die es gestatten, jede Elektrode der Anzeigetafel auf verschiedene Pegel zu legen ;
ein Diodennetzwerk (8), welches die Verbindung zwischen den Ausgängen der Niederspannungs/Hochspannungs-Schnittstellenschaltung einerseits und den Ausgängen der Verstärker und den Elektroden der Anzeigetafel andererseits gewährleistet.

4. Schaltung nach den Ansprüchen 2 und 3, dadurch gekennzeichnet, daß, soweit die integrierten Schaltungen (X) betroffen sind, welche eines der Elektrodensysteme steuern und nur einen nichtintegrierten Verstärker (2) verwenden :
die Schnittstellenschaltung (6) dieser integrierten Schaltungen (X) durch ein Rampensignal von niedriger Spannung, eine hohe Gleichspannung (V₂) und eine Gleichspannung (Vₒ) gespeist wird. welche zwischen den Werten der zwei hohen Gleichspannungen (V₁ und V₂) liegt, die für die Steuerung der Anzeigetafel verwendet werden, und daß die Mittel (I₂) das Anlegen entweder der den Zwischenwert aufweisenden Gleichspannung (Vₒ) oder eines Rampensignals von hoher Spannung, je nach dem an die Logikschaltung angelegten Befehl, an die mit diesen integrierten Schaltungen (X) verbundenen Elektroden gestatten.

5. Schaltung nach den Ansprüchen 2 und 3 oder nach Anspruch 4, dadurch gekennzeichnet, daß, soweit die integrierten Schaltungen (Y) betroffen sind, welche eines der Elektrodensysteme steuern und zwei nichtintegrierte Verstärker (3, 4) verwenden :
die Schnittstellenschaltung (6) dieser integrierten Schaltungen (Y) durch zwei hohe Gleichspannungen (V₁, V₂) und eine Gleichspannung (Vₒ) gespeist wird, deren Wert zwischen den Werten der zwei hohen Gleichspannungen (V₁ und V₂) liegt, welche für die Steuerung der Anzeigetafel verwendet werden, und daß die Mittel (1₄) das Anlegen entweder der einen Zwischenwert aufweisenden Gleichspannung (Vₒ) oder der einen oder anderen von zwei hohen Gleichspannungen (V₁ und V₂) an die mit diesen integrierten Schaltungen (Y) verbundenen Elektroden gestatten, wobei diese Mittel (1₄) ferner die Abtrennung der Schnittstellenschaltung (6) von dem Diodennetzwerk (8), welches an der integrierten Schaltung (Y) auf sie folgt, gestatten.

6. Schaltung nach einem der Ansprüche 2 bis 5, dadurch gekennzeichnet, daß, soweit die integrierten Schaltungen (X) betroffen sind, welche eines der Elektrodensysteme steuern und nur einen einzigen nichtintegrierten Verstärker (2) verwenden :
dieser Verstärker (2) mit seinem Ausgang auf den Wert der den Zwischenwert aufweisenden Gleichspannung (Vₒ) während der Erzeugung der Haltesignale festgelegt ist, während die Mittel (1₂) der Niederspannungs/Hochspannungs-Schnittstellenschltung (6) ferner die den Zwischenwert aufweisende Gleichspannung (Vₒ) liefern ;
wobei dieser Verstärker (2) mit seinem Ausgang auf den höheren Wert (V₂) der beiden verwendeten hohen Gleichspannungen während der Erzeugung der selektiven Signale festgelegt ist.

7. Schaltung nach einem der Ansprüche 2 bis 6, dadurch gekennzeichnet, daß, soweit die integrierten Schaltungen (Y) betroffen sind, welche eines der Elektrodensysteme steuern und zwei nichtintegrierte Verstärker (3, 4) verwenden :
die Verstärker (3, 4) mit ihrem Ausgang auf den Wert einer der zwei verwendeten hohen Gleichspannungen (Vᵢ, V₂) während jeder Halbschwingung des Haltesignals festgelegt sind, während die Mittel (1₂) der Niederspannungs/Hochspannungs-Schnittstellenschaltung (6) keinerlei Spannung liefern und von dem Diodennetzwerk (8) abgetrennt sind ;
einer der Verstärker (4) mit seinem Ausgang auf den höheren Wert (V₂) der zwei während der Erzeugung der selektiven Signale verwendeten hohen Gleichspannungen festgelegt ist, während der andere Verstärker (3) mit seinem Ausgang auf den anderen Wert der zwei verwendeten hohen Gleichspannungen (Vᵢ) festgelegt ist.

8. Schaltung nach einem der Ansprüche 2 bis 7, dadurch gekennzeichnet, daß, soweit die integrierten Schaltungen (X) betroffen sind, welche eines der Elektrodensysteme steuern und nur einen einzigen nichtintegrierten Verstärker (2) verwenden :
das Diodennetzwerk (8) zwei zueinander entgegengesetzt gepolte Dioden enthält, die einerseits mit jedem Ausgang der Schnittstellenschaltung verbunden sind und andererseits, was die eine (D,) von ihnen anbetrifft, an ihrer Anode mit Masse und, was die andere (D₂) von ihnen anbetrifft, mit ihrer Kathode mit dem Ausgang des Verstärkers (2) verbunden ist.

9. Schaltung nach einem der Ansprüche 2 bis 8, dadurch gekennzeichnet, daß, soweit die integrierten Schaltungen (Y) betroffen sind, welche eines der Elektrodennetzwerke steuern und zwei nichtintegrierte Verstärker (3, 4) verwenden : das Diodennetzwerk (8) zwei entgegengesetzt gepolte Dioden (D₃, D₄) enthält, welche einerseits mit jedem Ausgang der Schnittstellenschaltung verbunden sind und andererseits mit dem Ausgang eines der Verstärker verbunden sind.

10. Schaltung nach einem der Ansprüche 4 bis 9, dadurch gekennzeichnet, daß die zwei hohen Gleichspannungen ungefähr gleich + 100 Volt (V₂) bzw. -100 Volt (V₁) sind und daß die den Zwischenwert aufweisende Gleichspannung (Vₒ) ungefähr gleich 0 Volt ist.
